# FASCICULE DE BREVET EUROPEEN

(11) **EP 2 845 817 B1**
(45) Date de publication et mention de la délivrance du brevet: **15.06.2016**
(21) Numéro de dépôt: 14306392.3
(22) Date de dépôt: 10.09.2014
(51) Int. Cl.: B65D 19/12

(54) **Dispositif de verrouillage pour un montant repliable d'un conteneur**
Verriegelungsvorrichtung für einen klappbaren Pfosten eines Behälters
Locking device for a collapsible post of a container

(30) Priorité: 10.09.2013 FR 1358699
(43) Date de publication de la demande: 11.03.2015
(73) Titulaire: Industrie de Thermoformage et Mécano Soudure (Société Anonyme), 25110 Autechaux (FR)
(72) Inventeur: Maillard, Eric, 25220 Arcier (FR)
(74) Mandataire: Nuss, Laurent

(56) Documents cités:
- EP-A1- 1 378 457
- EP-A1- 1 666 365
- DE-C1- 4 445 678
- FR-A1- 2 813 871
- JP-U- H0 311 631

## Description

La présente invention concerne le domaine des systèmes mécaniques de blocage en position avec possibilité de verrouillage libérable, en particulier dans un contexte de manipulation manuelle par un opérateur, dans lequel l'ergonomie, la facilité de manoeuvre et la simplicité d'exécution sont des facteurs importants.

Le domaine d'application préféré de l'invention est celui des conteneurs de stockage et de transport de pièces, en vrac ou non, et notamment les conteneurs de ce type pourvus de montants repliables par basculement.

L'objet de l'invention est un dispositif de verrouillage pour un montant repliable d'un tel conteneur et un conteneur comportant un, deux, trois ou quatre tel(s) dispositif(s), associé(s) à un, deux, trois ou aux quatre montant(s) correspondant(s) de ce conteneur.

Par les documents DE-A-2903368, US-A-2003/012745, EP-A-0504081, EP-A-1201549 et FR-A-2732668 notamment, on connaît déjà différents types de conteneurs à montants repliables équipés de moyens de verrouillage de différentes natures et constructions.

Généralement, le verrouillage en position redressée des montants est réalisé automatiquement par enclenchement ou engagement, sous l'action de la pesanteur ou d'un moyen élastique, mais son déverrouillage nécessite obligatoirement l'action d'un opérateur.

Dans les deux premiers documents précités, le déverrouillage nécessite le soulèvement des montants concernés et, le cas échéant, d'une partie de la paroi latérale les reliant, nécessitant un effort important de la part de l'opérateur ou des opérateurs.

Dans les trois derniers documents, le déverrouillage ne requiert que le déplacement de l'élément de verrouillage, et donc un effort beaucoup moins important.

Toutefois, même dans ce dernier cas, cette opération de déverrouillage peut s'avérer fastidieuse du fait de son caractère répétitif, de l'effort à fournir, de la position à prendre par l'utilisateur et éventuellement de la précision du mouvement et donc du geste à réaliser par l'opérateur.

Ces facteurs sont encore plus critiques lorsque les montants sont associés et donc manoeuvrés par paire et que les opérations de déverrouillage et de repliement des montants doivent être réalisées par un seul opérateur, et plus particulièrement lorsqu'il est nécessaire d'appliquer une poussée au niveau de l'un des montants pour réaliser le repliement de la paire concernée.

Dans ce cas, et lorsque les deux montants de la paire sont équipés de dispositifs de verrouillage, ces derniers sont généralement reliés par un organe de manoeuvre commun s'étendant entre les deux montants. Ainsi, en plus de la précision du mouvement à réaliser (pour débloquer le dispositif de verrouillage distant), il faudra prendre en compte le surpoids de l'organe commun.

Par le document EP-A-1 666 365, on connaît un dispositif de verrouillage pour conteneur présentant les caractéristiques du préambule de la revendication 1.

A partir de cet état de la technique, la présente invention a pour but de fournir une solution techniquement simple, rendant la manipulation par l'opérateur plus aisée et plus ergonomique, notamment pour le déverrouillage, et aboutissant à une assistance au déverrouillage, limitant l'effort physique et de concentration requis.

Ce but est atteint grâce aux caractéristiques de la partie caractérisante de la revendication 1.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
Les figures 1A et 1B sont des vues en perspective d'une partie d'un conteneur comportant des dispositifs de verrouillage selon l'invention associés à la paire de montants représentés ;
La figure 2 est une vue partielle en perspective d'un ensemble montant/corps support et du dispositif de verrouillage associé, selon un premier mode de réalisation de l'invention, faisant partie du conteneur représenté figure 1 ;
Les figures 3A à 3E sont des vues partielles similaires à la figure 2 (la figure 3A est identique à la figure 2), illustrant les phases successives de déverrouillage et de repliement du montant (à partir d'un état verrouillé) ;
Les figures 4A à 4E sont des vues partielles similaires à la figure 2, illustrant les phases successives de redressement (à partir d'une position repliée) et de verrouillage automatique du montant (la figure 4A est identique à la figure 3E et la figure 4E est identique à la figure 3A), et,
Les figures 5 à 7 sont des vues partielles, similaires à celles de la figure 2, illustrant d'autres modes de réalisation du dispositif de verrouillage amovible selon l'invention.

Les figures 2 et 5 à 7 illustrent chacune un dispositif de verrouillage pour un montant 1 repliable d'un conteneur 2 à embase rectangulaire 2', ledit montant 1 étant solidarisé à un des coins de l'embase 2' par l'intermédiaire d'un corps support 3 à section en U, dans lequel il est monté avec faculté de pivotement par son extrémité inférieure, pour un repliement par basculement sur l'embase 2'. Ledit dispositif de verrouillage comprend une pièce de verrouillage 4, formant pêne, verrou ou analogue, montée avec faculté de déplacement dans ledit montant 1 et apte et destinée à venir en engagement avec un site de réception 5 adapté, formant gâche ou analogue, du corps support 3, ce en position redressée dudit montant 1 et de manière à bloquer ce dernier dans cette position par liaison ou solidarisation mécanique avec ledit corps support 3.

Le montant 1 est relié au corps support 3 par une liaison pivot 14, directement ou par l'intermédiaire d'une pièce de montage 16 rapportée sur l'extrémité inférieure dudit montant 1 (figure 7).

Seule la pièce de verrouillage 4 est, par conséquent, à déplacer, par l'intermédiaire de l'organe 6, pour déverrouiller le montant 1 de son blocage en position redressée.

Conformément à l'invention, ladite pièce de verrouillage 4 est solidaire ou fait partie d'un organe de manoeuvre 6, portant également la pièce de verrouillage 4 d'un autre montant l' d'un même côté du conteneur 2, et le corps support 3 comporte un chemin ou profil de came 7 pour l'organe de manoeuvre 6, qui est apte, à partir d'une situation verrouillée du montant 1 à l'état redressé, à transformer, guider ou influencer le déplacement de l'organe 6 sous l'action d'un opérateur, de manière à produire un mouvement au niveau de la pièce 4 aboutissant à une libération du verrouillage en position redressée du montant 1.

Ainsi, l'actionnement d'un unique organe 6 de manoeuvre ou de commande guidé dans son déplacement permet, sans effort particulier de coordination ou de contrôle du mouvement de la part de l'opérateur, de déverrouiller le système de verrouillage du montant 1, préférentiellement simultanément les systèmes de verrouillage des deux montants 1 et 1' d'une paire située d'un même coté du conteneur 2 et reliés entre eux.

Comme le montre à titre d'exemple la figure 1, ces deux montants 1 et 1' peuvent être reliés rigidement entre eux par une traverse 1 ", une portion de paroi latérale ou analogue et sont basculés ensemble en vue de leur redressement et de leur repliement.

Le second montant 1' de la paire de montants associés 1 et 1' est solidarisé à un corps support 3' propre correspondant, également par une liaison articulée à pivot 14 (alignée avec la liaison pivot 14 du montant 1'). Les corps support 3 et 3' présentent des structures identiques et sont positionnés et orientés comme représentés sur les figures 1A et 1B, de manière à autoriser le redressement et le repliement des montants 1 et 1'.

Le second ensemble [montant 1'/corps support 3'] présente, comme le premier ensemble [montant 1/corps support 3], un système de verrouillage avec une pièce 4 et un site 5 aptes à coopérer mutuellement.

Le second ensemble peut préférentiellement, mais non obligatoirement, également comporter un chemin ou profil de came 7 au niveau du corps support 3', guidant avantageusement l'organe de manoeuvre 6 commun au niveau de ce second ensemble, de manière analogue à son guidage au niveau du premier ensemble.

Egalement en accord avec l'invention, la pièce de verrouillage 4 est montée avec faculté de coulissement longitudinal dans le montant 1,1' correspondant et le chemin de came 7 comprend une rampe ou une portion d'arc de cercle, orientée de telle manière qu'un mouvement de poussée, de retrait ou de basculement de l'organe de manoeuvre 6, en direction de l'extérieur ou de l'intérieur par rapport au volume du conteneur 2, à l'état verrouillé du montant 1, entraîne automatiquement un déplacement longitudinal de la pièce de verrouillage 4, préférentiellement des deux pièces de verrouillage 4 solidaires de l'organe 6, tendant vers une libération du verrouillage.

En fonction du type de mouvement possible et/ou souhaité, en particulier dans le contexte de mise en oeuvre du conteneur 2 (environnement, aménagement du volume intérieur), le chemin de came 7 présentera une disposition et/ou une orientation adaptée(s) à un mouvement de déplacement de l'organe 6 vers l'extérieur (figures 2, 6 et 7) ou vers l'intérieur (figure 5).

Dans le cas d'un déplacement de l'organe 6 par poussée vers l'intérieur, le mouvement de déverrouillage pourra se poursuivre directement par le mouvement de repliement des montants 1 et 1', qu'il aura amorcé.

De même, le guidage en mouvement opérée par l'intermédiaire du chemin de came 7 peut être de différentes natures, à savoir par exemple linéaire (figures 2 et 5) ou circulaire (figures 6 et 7), la conformation de l'organe 6 étant adaptée pour déplacer les organes de verrouillage 4 de façon adéquate.

Conformément à une réalisation pratique avantageuse, ressortant des figures annexées, la pièce de verrouillage 4, préférentiellement sous la forme d'un doigt recourbé ou d'un crochet, est montée coulissante et libre en rotation dans un logement oblong 8 du montant 1,1' concerné et le corps support 3, 3' du montant 1,1' comporte un site de réception sous la forme d'une découpe ou échancrure 9 au niveau de son bord supérieur 3", le logement ou trou oblong 8 étant aligné et partiellement en correspondance avec le site de réception 5 en position redressée du montant 1, 1' concerné.

Dans ce cas, l'état de verrouillage étant obtenu et/ou maintenu uniquement sous l'action de la pesanteur, en particulier sous l'action du poids de la pièce de verrouillage 4 et/ou de l'organe de manoeuvre 6.

Dans ce cas également, le déplacement résultant au niveau de la pièce de verrouillage 4 et correspondant à la composante de déplacement extraite du mouvement de l'organe 6 du fait de l'action du chemin de came 7, consiste en un déplacement de coulissement vertical vers le haut (par rapport à l'embase 2'), dans la direction de l'axe longitudinal du montant 1, 1' dressé.

Afin d'éviter un basculement de l'organe de manoeuvre 6 au-delà du chemin de came 7, et plus particulièrement au-delà du volume du conteneur 2, il est avantageusement prévu que le ou chaque corps support 3, 3' comporte un élément de butée 10, formé ou rapporté, destiné à assurer le maintien de l'organe de manoeuvre 6 dans le volume du conteneur 2, ledit élément de butée ou de rabattement 10 ne présentant éventuellement en tant que portion supérieure ou portion de prolongement du chemin ou profil de came 7.

Cet élément 10 favorisera également, le cas échéant, l'engagement de l'organe 6 avec le chemin de came 7, lors du redressement des montants 1 et 1', et donc de l'amorce du mouvement amenant l'organe 6 en position de repos à l'état verrouillé du ou des montant(s) 1, 1'.

Enfin, cet élément 10 peut, en outre, contribuer, après déverrouillage, à entamer le mouvement de basculement des montants 10, 10' en servant d'appui à l'organe 6 et en entraînant ainsi la génération d'un couple de basculement en cas de poursuite du mouvement de retrait de l'organe 6 par l'opérateur (figures 2 et 6).

Comme le montrent les figures des dessins annexés, l'organe de manoeuvre 6 comporte avantageusement un suiveur de came 13, le cas échéant à ses deux extrémités opposées, sous la forme d'un doigt, d'un ergot ou d'un nez rapporté ou formé sur l'organe de manoeuvre 6, par exemple sous la forme d'une barre, la ou chaque pièce de verrouillage 4 étant avantageusement formée d'un seul tenant avec l'organe de manoeuvre 6.

De manière pratique, l'organe 6 peut consister en une tige métallique dont les deux extrémités opposées sont pliées pour fournir les doigts de verrouillage 4, à l'extrémité de segments intermédiaires inclinés, formant ainsi une poignée montée libre en pivotement dans les deux montants 1 et 1' opposés (organe 6 actionnable à l'instar d'une poignée de sortie de secours, par poussée ou rétraction).

Les suiveurs 13 peuvent correspondre aux extrémités d'une barre ou tige associée à l'organe de manoeuvre 6 (figures 1A et 1B).

En accord avec une première variante de réalisation, représentée aux figures 2, 5 et 6, le chemin de came 7 est supporté ou fourni par une formation saillante 11, formée ou rapportée sur la paroi 12 du corps support en U 3, 3' comportant le site de réception 5 de la pièce de verrouillage 4.

Avantageusement, et notamment pour réduire les forces de friction, la formation saillante 11 portant le chemin de came 7 présente une surface concave. Par ailleurs, ladite formation 11, le suiveur de came 13 et la barre de manoeuvre 6 avec les pièces de verrouillage 4 peuvent présenter avantageusement des sections circulaires.

A titre d'exemple, la formation 11 pourra être rapportée par soudage.

En accord avec une seconde variante de réalisation, ressortant de la figure 7, le chemin de came 7 consiste en une formation rentrante, telle qu'une gorge ou rainure, ménagée dans la paroi 12 du corps support en U 3, 3' comportant le site de réception 5 de la pièce de verrouillage 4, par retrait ou découpe dans ladite paroi.

Dans la séquence cinématique des figures 4A à 4E, on remarque la fonction du biseau 15 (au niveau de la paroi 12 du corps support 3) pour amener la pièce de verrouillage 4 au niveau du bord supérieur de la paroi 12 comportant la découpe 5 formant site de réception.

Grâce à l'invention, il est donc possible de proposer une solution fonctionnellement et structurellement simple et robuste, permettant de fournir une assistance au déverrouillage.

La coopération du guidage de l'organe de manoeuvre 6 sur ou dans le chemin de came 7 et du guidage de la pièce de verrouillage 4 dans le montant 1 permet de générer automatiquement le déplacement précis requis pour le déverrouillage (par exemple un déplacement vertical vers le haut de la pièce 4), sans que l'opérateur n'ait à effectuer un mouvement contrôlé précisément, ni à exercer un effort orienté dans la direction requise pour le déverrouillage.

De plus, le mécanisme mis en oeuvre pour aboutir à cette exploitation ciblée d'une composante donnée uniquement du mouvement de l'organe de manoeuvre 6 n'est formé que d'un nombre limité de composants mécaniques, tous de constitution simple.

L'invention concerne également, comme représenté partiellement sur les figures 1A et 1B, un conteneur 2 du type à embase 2' rectangulaire et à montants 1, 1' repliables par basculement, ledit repliement s'effectuant par paire de montants 1 et 1' d'un même côté du conteneur, chaque montant 1, 1' étant solidarisé à un coin de l'embase 2' par l'intermédiaire d'un corps support à section en U 3, 3' dans lequel il est monté avec faculté de pivotement par son extrémité inférieure, pour un repliement par basculement.

Un dispositif de verrouillage 4, 5 en position redressée est associé à chaque montant et comprend une pièce de verrouillage 4, formant pêne, verrou ou analogue, montée avec faculté de coulissement longitudinal dans ledit montant 1, 1' et apte et destinée à venir en engagement avec un site de réception 5 adapté, formant gâche ou analogue, du corps support 3, 3', ce en position redressée dudit montant 1, 1' et de manière à bloquer ce dernier dans cette position par liaison ou solidarisation mécanique avec ledit corps support 3, 3' correspondant.

Conformément à l'invention, à au moins un des deux, préférentiellement aux deux montants 1 et 1' de chaque paire de montants d'un côté du conteneur 3 partageant un organe de manoeuvre 6 commun, est associé un dispositif de verrouillage à chemin de came 7 tel que décrit précédemment.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de verrouillage pour un montant (1) repliable d'un conteneur (2) à embase rectangulaire (2'),
ledit montant (1) étant solidarisé à un des coins de l'embase (2') par l'intermédiaire d'un corps support (3) à section en U, dans lequel il est monté avec faculté de pivotement par son extrémité inférieure, pour un repliement par basculement,
ledit dispositif de verrouillage comprenant une pièce de verrouillage (4), formant pêne, verrou ou analogue, montée avec faculté de déplacement dans ledit montant (1) et apte et destinée à venir en engagement avec un site de réception (5) adapté, formant gâche ou analogue, du corps support, ce en position redressée dudit montant (1) et de manière à bloquer ce dernier dans cette position par liaison ou solidarisation mécanique avec ledit corps support (3),
ladite pièce de verrouillage (4) étant solidaire ou faisant partie d'un organe de manoeuvre (6), portant également la pièce de verrouillage (4) d'un autre montant (1') d'un même côté du conteneur (2),
dispositif de verrouillage **caractérisé en ce que** la pièce de verrouillage (4) est montée avec faculté de coulissement longitudinal dans le montant (1, 1') correspondant et
**en ce que** le corps support (3) comporte un chemin ou profil de came (7) pour l'organe de manoeuvre (6), qui est apte, à partir d'une situation verrouillée du montant (1) à l'état redressé, à transformer, guider ou influencer le déplacement de l'organe (6) sous l'action d'un opérateur, de manière à produire un mouvement au niveau de la pièce de verrouillage (4) aboutissant à une libération du verrouillage en position redressée du montant (1),
ledit chemin de came (7) comprenant une rampe ou une portion d'arc de cercle, orientée de telle manière qu'un mouvement de poussée, de retrait ou de basculement de l'organe de manoeuvre (6), en direction de l'extérieur ou de l'intérieur par rapport au volume du conteneur (2), à l'état verrouillé du montant (1), entraîne automatiquement un déplacement longitudinal de la pièce de verrouillage (4), tendant vers une libération du verrouillage.

2. Dispositif selon la revendication 1, **caractérisé en ce que** la rampe ou portion d'arc de cercle du chemin de came (7) est orientée de telle manière qu'un mouvement de poussée, de retrait ou de basculement de l'organe de manoeuvre (6), en direction de l'extérieur ou de l'intérieur par rapport au volume du conteneur (2), à l'état verrouillé du montant (1), entraîne automatiquement un déplacement longitudinal des deux pièces de verrouillage (4) solidaires de l'organe de manoeuvre (6), tendant vers une libération du verrouillage des deux montants (1, 1').

3. Dispositif selon la revendication 1 ou 2, **caractérisé en ce que** le corps support (3') de l'autre montant (1'), associé au même organe de manoeuvre (6), comporte également un chemin de came (7) pour ledit organe de manoeuvre (6).

4. Dispositif selon l'une quelconque des revendications 1 à 3, **caractérisé en ce que** la pièce de verrouillage (4), préférentiellement sous la forme d'un doigt recourbé ou d'un crochet, est montée coulissante et libre en rotation dans un logement oblong (8) du montant (1, 1') concerné et **en ce que** le corps support (3, 3') du montant (1, 1') comporte un site de réception sous la forme d'une découpe ou échancrure (9) au niveau de son bord supérieur (3"), le logement ou trou oblong (8) étant aligné et partiellement en correspondance avec le site de réception (5) en position redressée du montant (1, 1') concerné et l'état de verrouillage étant maintenu uniquement sous l'action de la pesanteur, en particulier sous l'action du poids de la pièce de verrouillage (4) et/ou de l'organe de manoeuvre (6).

5. Dispositif selon l'une quelconque des revendications 1 à 4, **caractérisé en ce que** le ou chaque corps support (3, 3') comporte un élément de butée (10), formé ou rapporté, destiné à assurer le maintien de l'organe de manoeuvre (6) dans le volume du conteneur (2), ledit élément de butée ou de rabattement (10) ne présentant éventuellement en tant que portion supérieure ou portion de prolongement du chemin ou profil de came (7).

6. Dispositif selon l'une quelconque des revendications 1 à 5, **caractérisé en ce que** le chemin de came (7) est supporté ou fourni par une formation saillante (11), formée ou rapportée sur la paroi (12) du corps support en U (3, 3') comportant le site de réception (5) de la pièce de verrouillage (4), et **en ce que** l'organe de manoeuvre (6) comporte un suiveur de came (13), le cas échéant à ses deux extrémités opposées, sous la forme d'un doigt, d'un ergot ou d'un nez rapporté ou formé sur l'organe de manoeuvre (6), par exemple sous la forme d'une barre, la ou chaque pièce de verrouillage (4) étant avantageusement formée d'un seul tenant avec l'organe de manoeuvre (6).

7. Dispositif selon la revendication 6, **caractérisé en ce que** la formation saillante (11) portant le chemin de came (7) présente une surface concave, ladite formation (11), le suiveur de came (13) et la barre de manoeuvre (6) avec les pièces de verrouillage (4) présentant avantageusement des sections circulaires.

8. Dispositif selon l'une quelconque des revendications 1 à 5, **caractérisé en ce que** le chemin de came (7) consiste en une formation rentrante, telle qu'une gorge ou rainure, ménagée dans la paroi (12) du corps support en U (3, 3') comportant le site de réception (5) de la pièce de verrouillage (4), par retrait ou découpe, et **en ce que** l'organe de manoeuvre (6) comporte un suiveur de came (13), le cas échéant à ses deux extrémités opposées, sous la forme d'un doigt, d'un ergot ou d'un nez rapporté ou formé sur l'organe de manoeuvre (6), par exemple sous la forme d'une barre, la ou chaque pièce de verrouillage (4) étant avantageusement formée d'un seul tenant avec l'organe de manoeuvre (6).

9. Conteneur (2) du type à embase (2') rectangulaire et à montants (1,1') repliables par basculement, ledit repliement s'effectuant par paire de montants d'un même côté du conteneur, chaque montant étant solidarisé à un coin de l'embase par l'intermédiaire d'un corps support (3,3') a section en U dans lequel il est monté avec faculté de pivotement par son extrémité inférieure, pour un repliement par basculement, un dispositif de verrouillage en position redressée étant associé à chaque montant et comprenant une pièce de verrouillage (4), formant pêne, verrou ou analogue, montée avec faculté de coulissement longitudinal dans ledit montant et apte et destinée à venir en engagement avec un site de réception (5) adapté, formant gâche ou analogue, du corps support, ce en position redressée dudit montant et de manière à bloquer ce dernier dans cette position par liaison ou solidarisation mécanique avec ledit corps support,
conteneur (2) **caractérisé en ce qu'**à au moins un des deux, préférentiellement aux deux montants (1, 1') de chaque paire de montants d'un côté du conteneur (2) partageant un organe de manoeuvre (6) commun, est associé un dispositif de verrouillage selon l'une quelconque des revendications 1 à 8.

## Patentansprüche

1. Verriegelungsvorrichtung für einen klappbaren Pfosten (1) eines Behälters (2) mit rechteckigem Sockel (2'),
wobei der Pfosten (1) an einer Ecke des Sockels (2') mit Hilfe eines Tragkörpers (3) mit U-förmigem Querschnitt befestigt ist, in dem er mit seinem unteren Ende für ein Zusammenfalten durch Umklappen kippbar montiert ist, wobei die genannte Verriegelungsvorrichtung ein Verriegelungsteil (4) umfasst, das eine Klinke oder einen Riegel oder dergleichen bildet, das im genannten Pfosten (1) verschiebbar montiert ist und geeignet und dazu bestimmt ist, mit einer passenden Aufnahme (5) des Tragkörpers in Eingriff zu gelangen, die ein Schließblech oder dergleichen darstellt, und zwar in der aufgestellten Stellung des genannten Pfostens (1), um diesen letztgenannten in dieser Stellung durch mechanische Verbindung oder Befestigung mit dem genannten Tragkörper (3) zu blockieren,
wobei das genannte Verriegelungsteil (4) an einem Betätigungsorgan (6) befestigt ist oder Teil davon ist, das ebenfalls das Verriegelungsteil (4) eines anderen Pfostens (1') an derselben Seite des Behälters (2) trägt, Verriegelungsvorrichtung, **dadurch gekennzeichnet, dass** das Verriegelungsteil (4) im entsprechenden Pfosten (1, 1') in Längsrichtung gleitfähig montiert ist, und
dadurch, dass der Tragkörper (3) eine Nockenbahn oder -profil (7) für das Betätigungsorgan (6) aufweist, das in der Lage ist, aus einer verriegelten Stellung des Pfostens (1) in aufrechter Stellung die Verschiebung des Organs (6) bei Betätigung durch einen Benutzer umzuwandeln, zu führen oder zu beeinflussen, derart, dass eine Bewegung im Bereich des Verriegelungsteils (4) bewirkt wird, die zu einer Lösung der Verriegelung in der aufrechten Stellung des Pfostens (1) führt,
wobei die genannte Nockenbahn (7) eine Rampe oder einen Kreisbogenteil umfasst, der derart orientiert ist, dass eine Schiebe-, Rückzugs- oder Klappbewegung des Betätigungsorgans (6) nach außen oder innen relativ zum Volumen des Behälters (2) im verriegelten Zustand des Pfostens (1) automatisch eine Verschiebung des Verriegelungsteils (4) in Längsrichtung bewirkt, was zu einer Lösung der Verriegelung führt.

2. Vorrichtung nach Patentanspruch 1, **dadurch gekennzeichnet, dass** die Rampe oder der Kreisbogenteil der Nockenbahn (7) derart orientiert ist, dass eine Druck-, Rückzugs- oder Klappbewegung des Betätigungsorgans (6) nach außen oder innen relativ zum Volumen des Behälters (2) im verriegelten Zustand des Pfostens (1) automatisch eine Verschiebung in Längsrichtung der beiden mit dem Betätigungsorgan (6) verbundenen Verriegelungsteile (4) bewirkt, was zu einer Lösung der Verriegelung der beiden Pfosten (1, 1') führt.

3. Vorrichtung nach Patentanspruch 1 oder 2, **dadurch gekennzeichnet, dass** der Tragkörper (3') des anderen Pfostens (1'), der mit demselben Betätigungsorgan (6) verbunden ist, ebenfalls eine Nockenbahn (7) für das genannte Betätigungsorgan (6) aufweist.

4. Vorrichtung nach irgendeinem der Patentansprüche 1 bis 3, **dadurch gekennzeichnet, dass** das Verriegelungsteil (4), vorzugsweise in Form eines umgebogenen Zapfens oder eines Hakens, in einer länglichen Aufnahme (8) des betreffenden Pfostens (1, 1') gleitend und drehbar montiert ist, und dadurch, dass der Tragkörper (3, 3') des Pfostens (1, 1') eine Aufnahme in Form einer Ausnehmung oder eines bogenförmigen Ausschnittes (9) im Bereich seines oberen Randes (3") aufweist, wobei die Aufnahme oder das Langloch (8) in der aufgestellten Stellung des betreffenden Pfostens (1, 1') mit der Aufnahme (5) ausgerichtet ist und teilweise korrespondiert und der Verriegelungszustand ausschließlich unter Einwirkung der Schwerkraft aufrechterhalten wird, insbesondere aufgrund des Gewichtes des Verriegelungsteils (4) und/oder des Betätigungsorgans (6).

5. Vorrichtung nach irgendeinem der Patentansprüche 1 bis 4, **dadurch gekennzeichnet, dass** der oder jeder Tragkörper (3, 3') ein Anschlagteil (10), angeformt oder angebracht, aufweist, das dazu bestimmt ist sicherzustellen, das das Betätigungsorgan im Volumen des Behälters (2) gehalten wird, wobei das genannte Anschlag- oder Anklappteil (10) eventuell als oberes Teil oder Verlängerung der Nockenbahn oder des Nockenprofils (7) ausgebildet ist.

6. Vorrichtung nach irgendeinem der Patentansprüche 1 bis 5, **dadurch gekennzeichnet, dass** die Nockenbahn (7) von einer herausragenden Form (11) getragen oder gebildet wird, die an der Wand (12) des U-förmigen Tragkörpers (3, 3') angeformt oder angebracht ist, der die Aufnahme (5) für das Verriegelungsteil (4) aufweist, und dadurch, dass das Betätigungsorgan (6) einen Nockenfolger (13), gegebenenfalls an seinen beiden entgegengesetzten Enden, in Form eines Fingers, Stiftes oder einer Nase, am Betätigungsorgan (6) beispielsweise in Form einer Stange angebracht oder angeformt umfasst, wobei das oder jedes Verriegelungsteil (4) vorteilhafterweise mit dem Betätigungsorgan (6) einstückig ausgebildet ist.

7. Vorrichtung nach Patentanspruch 6, **dadurch gekennzeichnet, dass** die herausragende Form (11), die die Nockenbahn (7) trägt, eine konkave Form aufweist, wobei die genannte Form (11), der Nockenfolger (13) und das Betätigungsorgan (6) mit den Verriegelungsteilen (4) vorteilhafterweise kreisförmigen Querschnitt haben.

8. Vorrichtung nach irgendeinem der Patentansprüche 1 bis 5, **dadurch gekennzeichnet, dass** die Nockenbahn (7) in einer vertieften Form besteht, wie einer Auskehlung oder Rille, die in der Wand (12) des U-förmigen Tragkörpers (3, 3'), der die Aufnahme für das Verriegelungsteil (4) aufweist, durch Aussparung oder Ausnehmung ausgebildet ist, und dadurch, dass das Betätigungsorgan (6) einen Nockenfolger (13), gegebenenfalls an seinen beiden entgegengesetzten Enden, in Form eines Fingers, Stiftes oder einer Nase, am Betätigungsorgan (6) beispielsweise in Form einer Stange angebracht oder angeformt umfasst, wobei das oder jedes Verriegelungsteil (4) vorteilhafterweise mit dem Betätigungsorgan (6) einstückig ausgebildet ist.

9. Behälter (2) des Typs mit rechteckigem Sockel (2') und durch Kippen abklappbaren Pfosten (1, 1'), wobei das genannte Abklappen paarweise für die Pfosten derselben Seite des Behälters erfolgt, wobei jeder Pfosten an einer Ecke des Sockels mit Hilfe eines Tragkörpers (3, 3') mit U-förmigem Querschnitt befestigt ist, in dem er mit seinem unteren Ende für ein Zusammenfalten durch Umklappen kippbar montiert ist, wobei jedem Pfosten eine Vorrichtung zur Verriegelung in aufgestellten Stellung zugehört, die ein Verriegelungsteil (4) umfasst, das eine Klinke, einen Riegel oder dergleichen bildet, das im genannten Pfosten (1) in Längsrichtung verschiebbar montiert ist und geeignet und dazu bestimmt ist, mit einer passenden Aufnahme (5) des Tragkörpers in Eingriff zu gelangen, die ein Schließblech oder dergleichen bildet, und zwar in der aufgestellter Stellung des genannten Pfostens (1), um diesen letztgenannten in dieser Stellung durch mechanische Verbindung oder Befestigung mit dem genannten Tragkörper zu verriegeln,
Behälter (2) **dadurch gekennzeichnet, dass** mit mindestens einem der beiden, vorzugsweise beiden Pfosten (1, 1') jedes Pfostenpaares einer Seite des Behälters (2), das über ein gemeinsames Betätigungsorgan (6) verfügt, eine Verriegelungsvorrichtung nach irgendeinem der Patentansprüche 1 bis 8 verbunden ist.

## Claims

1. Locking device for a collapsible post (1) of a container (2) with a rectangular baseplate (2'),
said post (1) being connected to one of the corners of the baseplate (2') by means of a support body (3) with a U-shaped cross-section, in which it is mounted to be pivotable at its lower end, for folding by tilting,
said locking device comprising a locking part (4), forming a lock, latch or the like, mounted with the ability to move in said post (1) and is able to and is designed to enter into engagement with an adapted receiving point (5) forming a lock or the like, of the support body, in a straightened position of said post (1) and so as to lock the latter in said position by mechanical connection or joining to said support body (3),
said locking part (4) being joined to or forming part of a manoeuvring element (6), also supporting the locking part (4) of another post (1') from the same side of the container (2),
the locking device being **characterised in that** the locking part (4) is mounted so as to slide longitudinally in the corresponding post (1, 1') and **in that** the support body (3) comprises a cam track or profile (7) for the manoeuvring element (6), which is capable from a locking position of the post (1) in the straightened state, to transform, guide or influence the displacement of the element (6) under the action of an operator, so as to produce a movement of the locking part (4) resulting in the release of the lock in a straightened position of the post (1),
said cam track (7) comprising a ramp or a circular arc-shaped portion, which is oriented such that a pushing, withdrawal or tilting movement of the manoeuvring element (6), in the direction or the outside or inside relative to the volume of the container (2), in the locked state of the post (1), automatically involves a longitudinal displacement of the locking part (4) resulting in the release of the lock.

2. Device according to claim 1, **characterised in that** the ramp or circular arc portion of the circle of the cam track (7) is oriented in such a manner that a pushing, withdrawal or tilting movement of the manoeuvring element (6), in the direction of the outside or inside relative to the volume of the container (2), in the locked state of the post (1), automatically involves a longitudinal displacement of the two locking parts (4) connected to the manoeuvring element (6), resulting in the release of the locking of the two posts (1, 1').

3. Device according to claim 1 or 2, **characterised in that** the support body (3') of the other post (1'), associated with the same manoeuvring element (6), also comprises a cam track (7) for said manoeuvring element (6).

4. Device according to any one of claims 1 to 3, **characterised in that** the locking part (4), preferably in the form of a curved finger or hook, is mounted in a sliding and freely rotatable manner in an oblong housing (8) of the post (1, 1') concerned and **in that** the support body (3, 3') of the post (1, 1') comprises a receiving point in the form of a cut-out or indentation (9) in its upper edge (3"), the oblong housing or hole (8) being aligned and partly corresponding with the receiving point (5) in a straight position of the post (1, 1') concerned and the locking state being maintained solely by the action of gravity, in particular by the action of the weight of the locking part (4) and/or the manoeuvring element (6).

5. Device according to any one of claims 1 to 4, **characterised in that** the or each support body (3, 3') comprises a shaped or applied abutment element (10), designed to ensure the maintenance of the manoeuvring element (6) in the volume of the container (2), said abutment element or bent element (10) possibly not having an upper portion or extension portion of the cam track or profile (7).

6. Device according to any one of claims 1 to 5, **characterised in that** the cam track (7) is supported or provided by a protruding formation (11), formed or applied onto the wall (12) of the support body with a U shape (3, 3') comprising the receiving point (5) of the locking part (4), and **in that** the manoeuvring element (6) comprises a cam follower (13), if necessary at its two opposite ends, in the form of a finger, lug or nose which is applied or formed on the manoeuvring element (6), for example in the form of a bar, the or each locking part (4) being formed advantageously in one piece with the manoeuvring element (6).

7. Device according to claim 6, **characterised in that** the projecting formation (11) bearing the cam track (7) has a concave surface, said formation (11), the cam follower (13) and the manoeuvring bar (6) with the locking parts (4) having advantageously circular cross-sections.

8. Device according to any one of claims 1 to 5, **characterised in that** the cam track (7) consists of an indented formation, such as a recess or groove, provided in the wall (12) of the support body with a U shape (3, 3') comprising the receiving point (5) of the locking part (4), by indentation or cut-out, and **in that** the manoeuvring element (6) comprises a cam follower (13), if necessary at its two opposite ends, in the form of a finger, a lug or a nose applied or formed onto the manoeuvring element (6), for example in the form of a bar, the or each locking part (4) being formed advantageously in one piece with the manoeuvring element (6).

9. Container (2) of the type with a rectangular baseplate (2') and collapsible posts (1, 1') by tilting, said collapsing being performed by a pair of posts from the same side of the container, each post being connected to a corner of the baseplate by means of a support body (3, 3') with a U-shaped cross-section in which it is mounted with the ability to pivot at its lower end, for collapsing by tilting, a locking device in a straight position being connected to each post and comprising a locking part (4) forming a lock, latch or the like, mounted with the ability to slide longitudinally in said post and is able and designed to enter into engagement with an adapted receiving point (5), forming a latch or the like, of the support body, this in a straightened position of said post and in such a way as to lock the latter in this position by mechanical connection or joining to the said support body,
said container (2) being **characterised in that** at least one of the two, preferably two posts (1. 1') of each pair of posts of one side of the container (3) sharing a common manoeuvring element (6) is associated with a locking device according to any one of claims 1 to 8.
